# EUROPÄISCHE PATENTSCHRIFT

(11) **EP 0 910 692 B1**
(45) Veröffentlichungstag und Bekanntmachung des Hinweises auf die Patenterteilung: **17.10.2001**
(21) Anmeldenummer: 97921616.5
(22) Anmeldetag: 16.04.1997
(51) Int. Cl.: D05B 25/00, A41H 42/00

(54) **VORRICHTUNG ZUR FORMUNG UND ZUM NÄHEN EINES BEZUGES**
ARRANGEMENT FOR FORMING AND SEWING A COVER
DISPOSITIF PERMETTANT DE FORMER ET DE COUDRE UNE HOUSSE

(30) Priorität: 02.05.1996 DE 19617438
(43) Veröffentlichungstag der Anmeldung: 28.04.1999
(73) Patentinhaber: Schmale-Holding GmbH. & Co., 48607 Ochtrup (DE)
(72) Erfinder: FREERMANN, Johannes, D-48607 Ochtrup (DE)
(74) Vertreter: Köchling, Conrad, Dipl.-Ing.
(86) Internationale Anmeldenummer: DE9700767
(87) Internationale Veröffentlichungsnummer: WO9742369

(56) Entgegenhaltungen:
- DE-A- 1 660 964
- DE-B- 1 485 264
- FR-A- 2 013 379
- US-A- 3 224 394

## Beschreibung

Die Erfindung betrifft eine Vorrichtung zur Formung und zum Nähen eines Bezuges, insbesondere Kissen- oder Bettbezuges aus textilem Material, wobei ein textiles, im wesentlichen rechteckiges Paßteil an seinen Querrandkanten einen Saum aufweist, das Paßteil zu einer U-Form gefaltet wird, so daß die erste Querrandkante um die zweite Querrandkante umgeschlagen ist, wobei die zweite Querrandkante in der Umfaltung angeordnet ist und die erste Querrandkante mit Abstand von der zweiten Querrandkante auf dem gefaltenem Paßteil aufliegt, und nachfolgend zur Fixierung der Faltlage die beiden Längsrandkanten gesäumt werden.

Die Formung und Nähung eines entsprechenden Bezuges, beispielsweise eines Kissen- oder Bettbezuges aus textilem Material erfolgt bisher in der Weise, daß zunächst ein Paßteil rechteckiger Form aus einer textilen Bahn geschnitten wird und die Querrandkanten des Paßteiles gesäumt werden.

Anschließend wird das Paßteil manuell entsprechend gefalten und dann in gefaltener Lage zunächst die eine Längsrandkante und dann die andere Längsrandkante gesäumt und vernäht.

Zum Säumen und Vernähen werden entsprechende Transportvorrichtungen und maschinelle Nähvorrichtungen verwendet.

Die bisherige Vorgehensweise ist sehr zeitaufwendig und verlangt auch von der den Bezug herstellenden Person eine extreme Genauigkeit.

Aus der DE-A-1660964 ist ein Verfahren und eine Vorrichtung zur Herstellung von Bett- und Kissenbezügen bekannt. Dort ist eine Textilbahn mit ihrer ersten Querrandkante auf einer zweiten Querrandkante der gleichen Textilbahn angeordnet und ausgerichtet, wobei Gleitbleche sowie Klemmleisten und Legeschieber unterhalb der Querrandkanten zur Ausrichtung und zur lagerichtigen Zuführung angeordnet sind.

Ausgehend von dem eingangs bezeichneten Stand der Technik liegt der Erfindung die Aufgabe zugrunde, eine Handlingvorrichtung zu schaffen, mit deren Hilfe eine weitgehend automatisierte Fertigung eines Bezuges der genannten Gattung ermöglicht ist.

Die Lösung dieser Aufgabe ist in den Ansprüchen 1 bis 15 angegeben.

Die Erfindung ist nachstehend anhand der Zeichnung erläutert und beschrieben.

### Es zeigt:

- Figur 1: einen erfindungsgemäßen Bezug in Draufsicht;
- Figur 2: den Bezug im Schnitt II-II der Figur 1 gesehen;
- Figur 3 bis 5: Einzelheiten der erfindungsgemäßen Vorrichtung bei unterschiedlichen Betriebszuständen;
- Figur 6 und 7: eine Einzelheit in Seitenansicht und in Draufsicht gesehen.

In der Zeichnungsfigur 1 und 2 ist ein Bezug, beispielsweise ein Kissen- oder Bettbezug 1 aus textilem Material gezeigt, wobei als Ausgangsmaterial ein textiles, im wesentlichen rechteckiges Paßteil an seinen Querrandkanten 2 bzw. 3 einen vernähten Saum aufweist. Das Paßteil ist zu einer U-Form gefalten, so daß die erste Querrandkante 2 um die zweite Querrandkante 3 umgeschlagen ist und quasi eine Dreifachlage im Bereich 4 entsteht.

Dabei ist die zweite Querrandkante 3 in der Umfaltung angeordnet, während die erste Querrandkante 2 mit Abstand von der Querrandkante 3 auf dem gefaltenen Paßteil aufliegt. Nachfolgend sind zur Fixierung der Faltlage die beiden Längsrandkanten 5,6 gesäumt und vernäht.

Hierdurch ist bei 7 ein Einsteckschlitz gebildet. Der so genähte Bezug 1 wird dann gewendet, so daß das Innere nach außen gekehrt ist. Durch die Zuführschlitze ist es dann möglich, ein Kissen oder ein anderes Inlett in den Bezug einzustecken bzw. aus diesem Bezug herauszunehmen.

Um diesen Vorgang zu automatisieren, ist auf einem Maschinengestell eine Transporteinrichtung 8 mit Transportbändern 9,10 vorgesehen, in die das gefaltene Paßstück mit seinen Randkanten (bei 5 und bei 6) eingesetzt werden kann und mittels derer das Paßstück an der Bearbeitungsstation, beispielsweise einer Säumeinrichtung und einer Nähvorrichtung zugeführt werden kann, die ebenfalls an dem Maschinengestell gehaltert sind. Die Transportrichtung ist bei 11 angegeben. Vor dem Einlaufbereich der Transporteinrichtung 8 sind Führungsflächen 12 mindestens in den Bereichen der beiden zu bildenden Längssäume 5,6 gestellfest am Maschinengestell gehaltert, die in den Einlaufspalt der Transporteinrichtung zielend gerichtet sind. In Zuführrichtung vor den Führungsflächen 12 ist auf der der Transporteinrichtung 8 abgewandten Seite eine erste Halteeinrichtung 13 zum Einlegen und Haltern der zweiten Querrandkante 3 des Paßstückes angeordnet. Zwischen der ersten Halteeinrichtung 13 und den Führungsflächen 12 ist eine zweite Halteeinrichtung 14 zum Einlegen und Haltern der ersten Querrandkante 2 des Paßstückes angeordnet. Die zweite Halteeinrichtung 14 ist gegenüber dem Einlaufbereich bzw. gegenüber der Führungsfläche 12 vertikal nach oben verstellbar, und zwar um ein solches Maß, welches der Länge des zu bildenden Umschlages entspricht.

Oberhalb der Führungsflächen 12 ist eine parallel dazu gerichtete dritte Halteeinrichtung 15 angeordnet, die aus oberhalb der Führungsflächen 12 angeordneten, zu diesen hin bzw. von diesen weg verstellbaren Halteplatten besteht.

Die zweite Querrandkante 3 des Paßstückes ist nach der Fixierung der ersten Querrandkante 2 in der zweiten Halteeinrichtung 14 aus der ersten Halteeinrichtung 13 entnehmbar und in die dritte Halteeinrichtung 15 einlegbar sowie mittels dieser Halteeinrichtung auf den Führungsflächen 12 fixierbar.

Die Halteplatten der dritten Halteeinrichtung 15 sind unter Mitnahme der zweiten Querrandkante in Richtung auf die Transporteinrichtung 8 verschiebbar und gegen den von der zweiten Halteeinrichtung 14 herabhängenden Bereich 16 des Paßstückes verfahrbar sowie unter dessen Mitnahme bis zur Übergabe der aufeinanderliegenden Bereiche des Paßstückes an die Transporteinrichtung 8 an diese annäherbar. Dabei ist die zweite Halteeinrichtung 14 entsprechend dem Vorschub der Halteplatten der dritten Halteeinrichtung 15 vertikal absenkbar. Die zweite Halteeinrichtung 14 wird geöffnet, sobald die Halteplatten bis in den Beginn der Transporteinrichtung 8 verschoben sind und somit die gefaltene Tuchbahn eingeführt ist oder aber bei einem längeren Umschlag öffnet die Halteeinrichtung 14 in einer unteren Endlage, in der sie der Fläche 12 angenähert ist, während der auf der Fläche 12 abgelegte Teil des Paßstückes schon von der Transporteinrichtung 8 mitgenommen wird.

Die Vorrichtung insgesamt ist an dem Maschinengestell gehaltert, welches spiegelsymmetrisch die Vorrichtungsteile an beiden Längsseiten aufweist. Dabei ist das Gestell quer zur Transportrichtung 11 der Paßstücke auf unterschiedliche Paßstückbreiten verstellbar, beispielsweise mittels eines Spindelantriebes. An beiden Seitenbereichen sind jeweils die in den Zeichnungsfiguren 3 bis 5 gezeigten Elemente spiegelsymmetrisch zueinander angeordnet.

Die Transporteinrichtung 8 besteht aus Riementrieben, die beidseits an den parallel zur Transportrichtung 11 verlaufenden Seitenbereichen des Vorrichtungsgestells angeordnet sind. Die Führungsflächen 12 sind aus im Längsschnitt L-förmigen Platten gebildet, deren einer Schenkel vor der Transporteinrichtung 8 endet, waagerecht verläuft, bis über das von der zweiten Halteeinrichtung 14 auf die Führungsfläche 12 gefällte Lot hinausragt und mit Abstand von dem Lot in Zuführrichtung vor dem Lot in den nach unten abgewinkelten zweiten Schenkel übergeht. In Zuführrichtung vor den Führungsflächen 12 ist eine frei drehbare Umlenkrolle 17 angeordnet, insbesondere vor dem abgewinkelten zweiten Schenkel, wobei die Umlenkrolle vorzugsweise einen reibungserhöhenden Belag aufweist. Das in der ersten Halteeinrichtung 13 mit seinem Saumbereich 3 eingeklemmte Paßstück hängt eine U-förmige Schlaufe bildend vor der Umlenkrolle 17 vertikal nach unten herab und wird in Transportrichtung durch die Umlenkrolle 17 gering abgelenkt und in der zweiten Halteeinrichtung 14 ist das Paßstück mit dem anderen Saumbereich 2 eingeklemmt. Die erste Halteeinrichtung 13 besteht aus einer Federklemme mit nach unten offenem Einsteckschlitz für den Quersaum 3 des Paßstückes. Die zweite Halteeinrichtung 14 besteht aus einer Klemmzange mit einer maschinell, vorzugsweise pneumatisch betätigbaren Zangenbacke 18, die um die Achse 19 schwenkbar an der anderen Backe gehalten ist, sowie einer starren Zangenbacke 20, wobei der Klemmspalt der Klemmzange nach unten offen ist. An der starren Zangenbacke 20 ist eine vorstehende Leiste 21 als Anlage für den Quersaum 2 des Paßstückes ausgebildet, so daß die Bedienungsperson das Paßstück mit dem Quersaum 2 auf diese Kante 21 auflegen kann und somit eine Positionierhilfe findet.

Bei geschlossener Klemmzange (14) ist der Randbereich 2 des Paßstückes zwar noch quer verschieblich, aber vertikal durch die Kante 21 unverschieblich, zumindest nach unten unverschieblich, gehalten. Zur Endfixierung der Position des eingeklemmten Randbereiches 2 des Paßstückes ist an der beweglichen Zangenbacke 18 ein in der Zeichnung nicht dargestelltes Klemmteil gehaltert, welches pneumatisch betätigt ist und mittels dessen der Randbereich 2 in der Sollposition fest an die starre Zangenbacke 20 anpreßbar ist.

Die zweite Halteeinrichtung 14 ist an einer gestellfesten Vertikalführung verschieblich gehaltert, wobei ein Stellglied, vorzugsweise ein pneumatisches Stellglied vorgesehen ist, mittels dessen die zweite Halteeinrichtung 14 aus einer unteren Handhabungslage gemäß Figur 3 in eine obere Sollage gemäß Figur 4 verstellbar ist. Beim Vorschub der Halteplatte 22 mittels eines geeigneten Stellgliedes, beispielsweise eines Pneumatikzylinders, wirkt die in Transportrichtung 11 vorn liegende Randkante der Halteplatte auf den eingespannten Bereich 16 des Paßstückes ein, wobei das in der zweiten Halteeinrichtung 14 eingespannte Teil des Paßstückes aus der oberen Sollage gemäß Figur 4 in die untere Handhabungslage gemäß Figur 5 zurückgeführt wird. Dabei ist vornehmlich an der zweiten Halteeinrichtung 14 ein dem Stellglied (der vorschiebenden Platte 22) entgegenwirkendes Kontergewicht gehalten, so daß die Halteeinrichtung 14 nach Freigabe durch das Stellglied, welches diese nach vertikal oben verstellt hat, nicht unter Eigengewicht nach unten fällt, sondern entgegen der Gewichtskraft des Kontergewichtes langsam nach unten gezogen wird, entsprechend dem Vorschub der Halteplatte 22. Die zweite Halteeinrichtung 14 ist mit einer Stellvorrichtung gekoppelt, mittels derer die Halteeinrichtung bei Erreichen der unteren Handhabungslage gemäß Figur 5 geöffnet wird, so daß der Saumbereich 2 freigegeben wird und mittels derer die Halteeinrichtung 14 nach dem Einlegen der Quersaumkante 2 des Paßstückes geschlossen werden kann.

Die dritte Halteeinrichtung 15 ist mittels pneumatischer Stellmittel in Richtung des Einführspaltes der Transporteinrichtung 8 verschiebbar. Die Betätigung der zweiten Halteeinrichtung 14 erfolgt vorzugsweise mittels eines von einer Bedienungsperson betätigbaren Schalters, der vorzugsweise im Griffbereich nahe der in der unteren Handhabungslage gemäß Figur 3 befindlichen zweiten Halteeinrichtung 14 angeordnet ist, wodurch der Schließvorgang der Halteeinrichtung 14 ausgelöst wird. Mittels des gleichen Schalters kann auch das an der beweglichen Klemmbacke 18 vorgesehene Klemmteil betätigt werden. Dabei ist das Klemmteil mit dem Stellglied zum Verfahren der zweiten Halteeinrichtung 14 aus der Handhabungslage gemäß Figur 3 in die obere Sollage gemäß Figur 4 derart gekoppelt, daß bei in Schließlage betätigtem Klemmteil das Stellglied eingeschaltet ist, so daß praktisch gleichzeitig mit dem Schließen des Klemmteiles die Aufwärtsbewegung der zweiten Halteeinrichtung 14 in Richtung des Pfeiles 23 erfolgt.

Das Klemmteil kann zusätzlich noch mit einer Straffungsvorrichtung 24 für das U-förmig gefaltene Paßstück gekoppelt sein, mittels derer bei betätigtem Klemmteil eine Straffung des Paßstückes erfolgt. Die Straffungsvorrichtung 24 besteht dabei aus in die Uförmige Schlaufe 25 des Paßstückes von den offenen Seiten her einschiebbaren Stabelementen 26, die in der eingeschobenen Lage zur Basis der U-Form (25) der Schlaufe hin bis zur Anlage an die Basis absenkbar sind, die aus der Gegenüberstellung von Figur 3 zu Figur 4 ersichtlich ist. Unter dem Eigengewicht oder mittels unter der Gegenlast von Kontergewichten abgebremsten Eigengewichtsbewegung erfolgt diese Abwärtsbewegung der Straffungsvorrichtung 24 in Richtung des Pfeiles 27.

Die Stabelemente 26 sind dabei mittels der U-förmigen Schlaufe 25 bis zur oberen Ausgangslage zurückstellbar, wie aus der Gegenüberstellung von Figur 4 und 5 ersichtlich ist und durch den Pfeil 28 angegeben ist. Nahe der oberen Ausgangslage sind Stellmittel angeordnet, mittels derer die Stabelemente 26 quer aus der Schlaufe 25 herausziehbar sind, so daß die Schlaufe von diesen Elementen freigegeben ist.

Zusätzlich können beidseitig des unteren Endes der U-förmigen Schlaufe 25 des Paßstückes Kantenerfassungseinrichtungen und von diesen gesteuerte Kantenausrichtmittel angeordnet sein.

Die Betriebsweise der Vorrichtung ist wie folgt:

Die Bedienungsperson nimmt das Paßstück, aus dem der Bezug 1 gefertigt werden soll, auf, so daß die beiden Formrandkanten 2,3 parallel und horizontal nebeneinander liegen, wobei die Bedienungsperson die beiden so gebildeten Schenkel der U-Form des Paßstückes auf Abstand voneinander hält. Die zur Bedienungsperson hinliegende Saumkante 3 wird dann von der Bedienungsperson in die erste Halteeinrichtung 13 an beiden Seitenbereichen der Vorrichtung eingeschoben und durch die Haltezange geklemmt. Die Bedienungsperson führt dann die andere Saumkante 2 über die Umlenkrolle 17 und in den Spalt der dritten Halteeinrichtung 15 zwischen Platte 12 und 22 hindurch und legt die obere Saumkante auf die Kante 21 der stationären Backe der zweiten Halteeinrichtung auf. Anschließend bedient die Bedienungsperson den Betätigungsschalter zum Schließen der Halteeinrichtung 14, wodurch die Spannbacke 18 in die Schließlage überführt wird und der Saumbereich 2 geklemmt ist. Dabei ist der Saumbereich 2 noch quer zur Transportrichtung 11 verschieblich, jedoch vertikal praktisch unverschieblich durch die Kante 21 gehalten.

Die Bedienungsperson kann nun diese Saumkante 2 durch Querverschiebung exakt ausrichten und dann den entsprechenden Betätigungsschalter erneut betätigen, um das Haltemittel als Bestandteil der zweiten Zangenbacke 18 zu betätigen, mittels derer der Saumbereich 2 fest gegen die stationäre Platte 20 angepreßt wird.

Bei Paßstücken relativ geringer Breite, beispielsweise Kissenbezügen, kann eine Bedienungsperson an beiden Seitenrandkanten des Paßstückes gleichzeitig die Einfädelung und Lagepositionierung vornehmen. Bei breiteren Paßstücken, beispielsweise Bettbezügen größerer Breite, kann an beiden Vorrichtungsseiten jeweils eine Bedienungsperson die Einfädelung und Fixierung der Saumrandkanten 2,3 vornehmen.

Zeitgleich mit der Auslösung des Haltemittels, mittels derer der Saum fest gegen die stationäre Zangenbacke 20 angepreßt wird, wird das Stellglied betätigt, mittels derer die zweite Halteeinrichtung 14 in Richtung des Pfeiles 23 aus der unteren Handhabungslage in die obere Sollage verstellt wird, die dem Umschlagmaß des zu erzeugenden Umschlages entspricht.

Ebenso zeitgleich fahren die Arme der Straffungsvorrichtung 24 in die Schlaufe 25 in der Position gemäß Figur 3 ein. Die bisher noch in der ersten Halteeinrichtung 13 befindlichen Saumrandkante 3 wird dann von der Bedienungsperson zwischen die Führungsplatte 12 und die Halteplatte 22 der dritten Halteeinrichtung 15 eingelegt, wobei die Halteplatte 22 vorn einen saumbreiten Rücksprung aufweist, in die der Saum 3 eingelegt werden kann und an der der Saum formschlüssig gehalten wird. Die Saumkante 3 wird somit quasi hinter der Randkante der schieberartigen Halteplatte 22 vorfixiert. Vorzugsweise liegt dabei der Saum genau bündig mit der Vorderkante der Platte 22. Die Bedienungsperson kann dann einen im Handhabungsbereich liegenden Schalter betätigen, mittels derer das Stellglied ausgelöst wird, welches die Platte 22 auf die Gegenplatte 12 absenkt. Dieses Absenken kann auch unter dem Eigengewicht der Platte 22 erfolgen, um Einklemmgefahren für die Bedienungsperson zu vermeiden. Ggf. kann aber auch diese Absenkung in Richtung des Pfeiles 29 pneumatisch betätigt erfolgen.

Gleichzeitig mit der Abwärtsbewegung der Platte 22 in Richtung des Pfeiles 29 wird die Straffungseinrichtung 24 freigegeben, so daß sie in Richtung des Pfeiles 27 nach unten in die Schlaufe 25 des Paßstückes fallen kann. Diese Bewegung kann allein durch das Gewicht der Straffungseinrichtung 24 bewirkt sein oder auch durch Kontergewichte verlangsamt werden. In dieser Position erfaßt die Kantenerfassungseinrichtung mit einer Lichtschranke 30 und einem Reflektor 31 die Seitenrandkante des Paßstückes im Bereich der U-förmigen Schlaufe 25. Sofern die Lichtschranke, die an beiden Seitenrandkanten des Paßstückes angeordnet ist, beidseitig abgedeckt ist, wird die ordnungsgemäße Lage erkannt, wenn eine der beiden Lichtschranken 30 nicht abgedeckt ist, wird eine Kantenaufrichteinrichtung 32 mit einem Reibelement 33 durch einen Pneumatikzylinder 34 betätigt, mittels derer das Reibelement 33 gegen die Stoffbahn im Bereich des Spannmittels 26 angelegt wird. Durch einen weiteren Pneumatikzylinder 35 wird dann der Reibmitnehmer 33 quer zur Schlaufe entlang der Erstreckung des Teiles 26 verschoben, so daß hierdurch die Tuchbahn bis in den Weg zwischen Lichtschranke und Reflektor 31 gelangt.

In dieser Position wird der Betätigungszylinder 34 zurückbewegt, so daß der Reibmitnehmer auf Abstand von dem Straffungselement 26 und dem dort befindlichen Stoffbereich eingestellt ist. Der Zylinder 35 für die Querbewegung kann die Bewegung bis zum Ende ausführen, ohne daß dadurch noch eine Mitnahme der Stoffbahn erfolgt.

Diese Einrichtung ist insbesondere in Figur 6 und 7 verdeutlicht.

Sofern die Stoffbahn richtig ausgerichtet ist, fährt die schiebeartige Halteplatte 22 in Richtung des Pfeiles 36 in den Spalt der Transporteinrichtung 8 vor, wobei zeitgleich die Halteeinrichtung 14 freigegeben wird und sich unter Eigengewicht in Richtung des Pfeiles 37 bewegt. Diese Bewegung kann durch ein Kontergewicht abgebremst sein, welches an der Halteeinrichtung 14 angreift. Auf diese Weise wird bei der Vorschubbewegung der Halteplatte 22 gleichzeitig der Saumbereich 3 und der Tuchbereich, an dessen Ende der Saumbereich 2 angeordnet ist, aufeinandergefaltet in die Transporteinrichtung 8 eingeführt.

Bei dieser Bewegung wird die Straffungseinrichtung 24 entsprechend der Bewegung der Tuchschlaufe 25 nach oben gezogen, in Richtung des Pfeiles 28. In der oberen Endposition des Straffers, die in Figur 3 gezeigt ist, sind Sensorschalter oder dergleichen angeordnet, die mit einer Stelleinrichtung für die Straffungseinrichtung gekoppelt sind, so daß die Straffer aus der Schlaufe 25 zurückgezogen werden und die Tuchschlaufe frei ist. Der Straffer wird dabei durch eine entsprechende Halteeinrichtung in der Ausgangslage gehalten. Bei der Annäherung der zweiten Halteeinrichtung 14 an die Halteplatte 22 öffnet sich zudem die Halteeinrichtung 14, so daß die Randkante 2 freigegeben ist. Die Halteplatte 22 wird daraufhin in die Ausgangslage gemäß Figur 3 zurückbewegt. Mittels der Transporteinrichtung 8 werden die so eingefädelten Randbereiche des Paßstückes ggf. zur Saumbildung umgelegt und jeweils einer Nähvorrichtung zugeführt, mittels derer die Längssäumung des Paßstückes erfolgt.

Die Umlenkrolle 17 ist vorzugsweise deswegen mit einem Reibbelag versehen, weil die mittels Pneumatikzylindern betätigten Schieber (Halteplatte 22) nicht exakt zeitgleich arbeiten. Durch die Reibkraft zwischen dem Reibbelag der Umlenkrolle und dem an dieser ablaufenden Teil des Paßstückes wird die Bewegung der Schieber vergleichmäßigt, da ein gewisser Rückhalt für den voreilenden Zylinder und eine gewisse Mitnahme für den nacheilenden Zylinder der Pneumatikantriebe der Halteplatten 22 an beiden Längsrandkanten erreicht wird. Die Umlenkrolle ist also eine Besonderheit, die im allgemeinen als Ausgleichseinrichtung zum Ausgleich der unterschiedlichen Vor- oder Nacheilung der Pneumatikantriebe definiert werden kann.

Sofern die Straffungseinrichtung 24 mit Kontergewichten gekoppelt ist, die über eine in der Zeichnung nicht dargestellte Umlenkrolle und einem Seilzug geführt sind, so kann die obere Lagesicherung der Straffungseinrichtung in der Position gemäß Figur 3 dadurch erfolgen, daß eine beispielsweise pneumatisch betätigbare Klemmzange an dem Seilzug des Kontergewichtes angreift, so daß damit die Straffungsmittel 24 in der oberen Sollage gehalten sind.

Durch die Erfindung wird eine Handlingvorrichtung zur Verfügung gestellt, mittels derer das Falten, Aufeinanderlegen und Nähen eines entsprechenden Bezuges durch eine oder bei breiten Bezügen durch zwei Personen in einfacher Weise ermöglicht ist.

Die Erfindung ist nicht auf das Ausführungsbeispiel beschränkt, sondern im Rahmen der Offenbarung vielfach variabel.

Gegenstand der Erfindung ist im übrigen nicht lediglich die Vorrichtung, wie sie in den Ansprüchen gekennzeichnet ist, sondern ebenso ist Gegenstand der Erfindung das Verfahren zur Formung und Nähung eines Bezuges, wie dies in den Ansprüchen und in der Beschreibung des Ausführungsbeispieles niedergelegt ist.

## Patentansprüche

1. Vorrichtung zur Formung und zum Nähen eines Bezuges (1), insbesondere Kissen- oder Bettbezuges, aus textilem Material, wobei ein textiles, im wesentlichen rechteckiges Paßteil an seinen Querrandkanten einen Saum (2,3) aufweist, das Paßteil zu einer U-Form gefaltet wird, so daß die erste Querrandkante (2) um die zweite Querrandkante (3) umgeschlagen ist, wobei die zweite Querrandkante (3) in der Umfaltung angeordnet ist und die erste Querrandkante (1) mit Abstand von der zweiten Querrandkante (3) auf dem gefalteten Paßteil aufliegt, und nachfolgend zur Fixierung der Faltlage die beiden Längsrandkanten (5,6) gesäumt werden, **dadurch gekennzeichnet, daß** die Vorrichtung aus einer horizontal gerichteten Transporteinrichtung (8) mit horizontalem Transportpfad (11) für das gefaltete Paßstück besteht, mittels derer das Paßstück einer Bearbeitungsstation, vorzugsweise einer die Säume an den Längsrandkanten formenden und nähenden Vorrichtung, zuführbar ist, daß vor dem Einlaufbereich der Transporteinrichtung (8) Führungsflächen (12) gestellfest angeordnet sind, die in den Einlaufbereich zielend gerichtet sind, daß vor den Führungsflächen (12) auf der der Transporteinrichtung (8) abgewandten Seite eine erste Halteeinrichtung (13) zum Einlegen und Haltern der zweiten Querrandkante (3) des Paßstückes angeordnet ist,
daß zwischen der ersten Halteeinrichtung (13) und den Führungsflächen (12) eine zweite Halteeinrichtung (14) zum Einlegen und Haltern der ersten Querrandkante (2) des Paßstückes angeordnet ist, wobei die zweite Halteeinrichtung (14) um ein Maß gegenüber dem Einlaufbereich der Transporteinrichtung (8) vertikal nach oben verstellbar ist, welches der Länge des zu bildenden Umschlages entspricht,
daß oberhalb der Führungsflächen (12) eine parallel dazu gerichtete dritte Halteeinrichtung (15) angeordnet ist, die aus oberhalb der Führungsflächen (12) angeordneten, zu diesen hin bzw. von diesen weg verstellbaren Halteplatten (22) besteht, wobei die zweite Querrandkante (3) des Paßstückes nach der Fixierung der ersten Querrandkante (2) in der zweiten Halteeinrichtung (14) aus der ersten Halteeinrichtung (13) entnehmbar und in die dritte Halteeinrichtung (15) einlegbar und mittels der Halteeinrichtung (15) auf den Führungsflächen (12) fixierbar ist,
und daß die Halteplatten (22) der dritten Halteeinrichtung (15) unter Mitnahme der zweiten Querrandkante (3) in Richtung auf die Transporteinrichtung (8) vorschiebbar, gegen den von der zweiten Halteeinrichtung (14) herabhängenden Bereich (16) des Paßstückes verfahrbar und unter dessen Mitnahme bis zur Übergabe der aufeinanderliegenden Bereiche des Paßstückes an die Transportvorrichtung (8) an diese annäherbar ist, wobei die zweite Halteeinrichtung (14) entsprechend dem Vorschub der Halteplatten (22) vertikal absenkbar ist und in an die Halteplatten (22) angenäherter Lage geöffnet wird.

2. Vorrichtung nach Anspruch 1, **dadurch gekennzeichnet, daß** die Vorrichtung an einem Gestell gehaltert ist, welches spiegelsymmetrisch die Vorrichtungsteile aufweist und welches quer zur Transportrichtung der Paßstücke auf unterschiedliche Paßstückbreiten verstellbar ist.

3. Vorrichtung nach Anspruch 1 oder 2, **dadurch gekennzeichnet, daß** die Transporteinrichtung (8) aus Riementrieben besteht, die beiderseits an den parallel zur Transportrichtung (11) verlaufenden Seitenbereichen des Vorrichtungsgestells angeordnet sind.

4. Vorrichtung nach einem der Ansprüche 1 bis 3, **dadurch gekennzeichnet, daß** die Führungsflächen (12) aus im Längsschnitt L-förmigen Platten gebildet sind, deren einer Schenkel vor der Transporteinrichtung (8) endet, waagerecht verläuft, bis über das von der zweiten Halteeinrichtung (14) gefällte Lot hinausragt und mit Abstand von dem Lot in Zuführrichtung vor dem Lot in den nach unten abgewinkelten zweiten Schenkel übergeht.

5. Vorrichtung nach einem der Ansprüche 1 bis 4, **dadurch gekennzeichnet, daß** in Zuführrichtung (11) vor den Führungsflächen (12) eine frei drehbare Umlenkrolle (17) angeordnet ist, insbesondere vor dem zweiten Schenkel, wobei die Umlenkrolle einen reibungserhöhenden Belag aufweist oder reibungserhöhend strukturiert ist, wobei das in der ersten Halteeinrichtung (13) mit seinem Saumbereich (3) eingeklemmte Paßstück eine U-förmige Schlaufe (25) bildend vor der Umlenkrolle (17) herabhängend ausgerichtet, über die Umlenkrolle (17) in Transportrichtung (11) gering abgelenkt und in der zweiten Halteeinrichtung (14) mit dem anderen Quersaumbereich (2) eingeklemmt oder einklemmbar ist.

6. Vorrichtung nach einem der Ansprüche 1 bis 5, **dadurch gekennzeichnet, daß** die erste Halteeinrichtung (13) aus einer Federklemme mit nach unten offenem Einsatzschlitz für den Quersaum (3) besteht.

7. Vorrichtung nach einem der Ansprüche 1 bis 6, **dadurch gekennzeichnet, daß** die zweite Halteeinrichtung (14) aus einer Klemmzange mit einer maschinell betätigbaren Zangenbacke (18) und einer starren Zangenbacke (20) besteht, deren Klemmspalt nach unten offen ist, wobei an der starren Zangenbacke (20) eine vorstehende Leiste (21) als Anlage für den Quersaum (2) des Paßstückes ausgebildet ist und bei geschlossener Klemmzange der Randbereich (2) des Paßstückes quer verschieblich aber vertikal unverschiebbar gehalten ist, wobei ferner zur Endfixierung der Position des eingeklemmten Randbereiches (2) des Paßstückes an der beweglichen Zangenbacke (18) ein Klemmteil gehaltert ist, mittels dessen der Randbereich (2) fest an die starre Zangenbacke (20) anpreßbar ist.

8. Vorrichtung nach einem der Ansprüche 1 bis 7, **dadurch gekennzeichnet, daß** die zweite Halteeinrichtung (14) an einer gestellfesten Vertikalführung verschieblich gehaltert ist, wobei ein Stellglied gestellseitig gehaltert ist, mittels dessen die zweite Halteeinrichtung (14) aus einer unteren Handhabungslage in eine obere Sollage verstellbar ist und mittels Zugeinwirkung durch die Halteplatte (22)der dritten Halteeinrichtung (15) auf ein in der zweiten Halteeinrichtung (14) eingespanntes Teil (16) des Paßstückes aus der oberen Sollage in die untere Handhabungslage zurückführbar ist, wobei vornehmlilch an der zweiten Halteeinrichtung (14) ein dem Stellglied entgegenwirkendes Kontergewicht gehalten ist.

9. Vorrichtung nach einem der Ansprüche 1 bis 8, **dadurch gekennzeichnet, daß** die zweite Halteeinrichtung (14) mit einer Stellvorrichtung gekoppelt ist, mittels derer die Halteeinrichtung (14) bei Erreichen der unteren Handhabungslage zu öffnen ist und mittels derer die Halteeinrichtung (14) nach dem Einlegen der Quersaumkante (2) des Paßstückes schließbar ist.

10. Vorrichtung nach einem der Ansprüche 1 bis 9, **dadurch gekennzeichnet, daß** die dritte Halteeinrichtung (15) mittels pneumatischer Stellmittel in Richtung des Einführspaltes der Transporteinrichtung (8) verschiebbar ist.

11. Vorrichtung nach einem der Ansprüche 1 bis 10, **dadurch gekennzeichnet, daß** die zweite Halteeinrichtung (14) mittels eines von der Bedienungsperson betätigbaren Schalters, vornehmlich eines im Griffbereich nahe der in der unteren Handhabungslage befindlichen zweiten Halteeinrichtung (14)Schalters, zu schließen ist und mittels des gleichen Schalters oder mittels eines weiteren Schalters das Klemmteil der Halteeinrichtung (14) betätigbar ist.

12. Vorrichtung nach einem der Ansprüche 1 bis 11, **dadurch gekennzeichnet, daß** das Klemmteil mit dem Stellglied zum Verfahren der zweiten Halteeinrichtung (14) aus der Handhabungslage in die obere Sollage derart gekoppelt ist, daß bei in Schließlage betätigtem Klemmteil das Stellglied eingeschaltet ist.

13. Vorrichtung nach einem der Ansprüche 1 bis 12, **dadurch gekennzeichnet, daß** das Klemmteil mit einer Straffungsvorrichtung (24) für das U-förmig gefaltene Paßstück (25) gekoppelt ist, mittels derer bei betätigtem Klemmteil eine Straffung des Paßstückes erfolgt.

14. Vorrichtung nach Anspruch 13, **dadurch gekennzeichnet, daß** die Straffungsvorrichtung (24) aus in die U-förmige Schlaufe (25) des Paßstückes von den offenen Seiten her einschiebbaren Stabelementen (26) besteht, die in der eingeschobenen Lage zur Basis der U-Form der Schlaufe (25) hin bis zur Anlage an die Basis absenkbar sind, unter Eigengewicht oder unter mittels Kontergewichten abgebremster Eigengewichtsbewegung, wobei die Stabelemente (26) mittels der U-förmigen Schlaufe (25) bis zur oberen Ausgangslage zurückstellbar sind, wobei nahe der oberen Ausgangslage Stellmittel angeordnet sind, mittels derer die Stabelemente (26) quer aus der Schlaufe (25) herausziehbar sind.

15. Vorrichtung nach einem der Ansprüche 1 bis 14, **dadurch gekennzeichnet, daß** beidseitig des unteren Endes der U-förmigen Schlaufe (25) des Paßstückes Kantenerfassungseinrichtungen und von diesen gesteuerte Kantenausrichtmittel angeordnet sind.

## Claims

1. A device for shaping and for sewing a cover (1), in particular a cushion or bed cover, from textile material, a textile, substantially rectangular fitting piece having a hem (2, 3) at its transverse edges, the fitting piece being folded to a U-shape, so that the first transverse edge (2) is folded over the second transverse edge (3), the second transverse edge (3) being disposed in the fold and the first transverse edge (1) lying spaced from the second transverse edge (3) on the folded fitting piece, and subsequently the two longitudinal edges (5, 6) being hemmed to fix the folded layer,
**characterised in that** the device consists of a horizontally directed feed device (8) with horizontal feed path (11) for the folded fitting piece, by means of which the fitting piece can be supplied to a machining station, preferably a device which shapes and sews the hems at the longitudinal edges,
**in that** disposed in front of the input region of the feed device (8) are guide faces (12) fixed to the frame, which are directed purposefully into the input region,
**in that** disposed in front of the guide faces (12) on the side faced away from the feed device is a first retention device (13) for inserting and mounting the second transverse edge (3) of the fitting piece,
**in that** disposed between the first retention device (13) and the guide faces (12) is a second retention device (14) for inserting and mounting the first transverse edge (2) of the fitting piece, the second retention device (14) being adjustable vertically upwards by a dimension, with respect to the input region of the feed device (8), which corresponds to the length of the tuck to be formed,
**in that** disposed above the guide faces (12) is a third retention device (15) directed parallel thereto, which consists of retention plates (22) which are disposed above the guide faces (12) and can be moved towards and away from said guide faces, it being possible to remove the second transverse edge (3) of the fitting piece from the first retention device (13) after fixing the first transverse edge in the second retention device (14) and to insert it in the third retention device (15) and to fix it by means of the retention device (15) on the guide faces (12),
and **in that** the retention plates (22) of the third retention device (15) can be advanced towards the feed device (8), whilst entraining the second transverse edge (3), can be moved towards the region (16) of the fitting piece hanging down from the second retention device (14) and, by its entrainment until the transfer of the superimposed regions of the fitting piece to the feed device (8), can be brought closer to said feed device, whereby the second retention device (14) can be vertically lowered according to the advance of the retention plates (22) and is opened in the position brought closer to the retention plates (22).

2. A device according to Claim 1,
**characterised in that** the device is mounted on a frame which has the device parts in a mirror-symmetrical arrangement and which can be adjusted transversely to the direction of feed of the fitting pieces on different fitting piece widths.

3. A device according to Claim 1 or 2,
**characterised in that** the feed device (8) consists of belt drives which are disposed on either side on the side regions of the device frame extending parallel to the direction of feed (11).

4. A device according to one of Claims 1 to 3,
**characterised in that** the guide faces (12) are formed from plates having an L-shaped longitudinal section, the one leg of which ends in front of the feed device (8), extends horizontally, protrudes past the perpendicular dropped from the second retention device (14) and, spaced from the perpendicular in the feed direction in front of the perpendicular, leads into the downwardly bent second leg.

5. A device according to one of Claims 1 to 4,
**characterised in that** disposed in the feed direction (11) in front of the guide faces (12) is a freely rotatable guide roller (17), in particular in front of the second leg, the guide roller having a friction-increasing covering or having a friction-increasing structure, the fitting piece clamped by its hem region (3) in the first retention device (13), forming a U-shaped loop (25), being adjusted to hang down in front of the guide roller (17), being slightly deflected via the guide roller (17) in the direction of feed (11) and being clamped or clampable in the second retention device (14) with the other transverse hem region (2).

6. A device according to one of Claims 1 to 5,
**characterised in that** the first retention device (13) consists of a spring clamp with an insertion slot open at the bottom for the transverse hem (3).

7. A device according to one of Claims 1 to 6,
**characterised in that** the second retention device (14) consists of gripping pincers with a mechanically operated pincer jaw (18) and a rigid pincer jaw (20), the clamping slot of which is open at the bottom, at the rigid pincer jaw (20) a protruding bar (21) being provided as a bearing for the transverse hem (2) of the fitting piece and, with the gripping pincers closed, the edge region (2) of the fitting region being retained in a transversely displaceable but vertically stationary manner, moreover, for the final fixing of the position of the clamped end region (2) of the fitting piece, a clamping piece being mounted on the movable pincer jaw (18), by means of which clamping piece the edge region (2) can be securely pressed against the rigid pincer jaw (20).

8. A device according to one of Claims 1 to 7,
**characterised in that** the second retention device (14) is displaceably mounted on a vertical guide fixed to the frame, a control element being mounted on the side of the frame, by means of which control element the second retention device (14) can be moved from a lower operating position into an upper set position and can be carried back by means of the action of tensile force by the retention plate (22) of the third retention device (15) onto a part (16) of the fitting piece fixed in the second retention device (14) out of the upper set position into the lower operating position, a counter-weight acting against the control element preferably being retained on the second retention device (14).

9. A device according to one of Claims 1 to 8,
**characterised in that** the second retention device (14) is coupled with a regulating device, by means of which the retention device (14) is to be opened upon reaching the lower operating position and by means of which the retention device (14) can be closed after inserting the transverse hem edge (2) of the fitting piece.

10. A device according to one of Claims 1 to 9,
**characterised in that** the third retention device (15) can be displaced by means of pneumatic regulating means in the direction of the feed gap of the feed device (8).

11. A device according to one of Claims 1 to 10,
**characterised in that** the second retention device (14) is to be closed by means of a switch operated by the operator, preferably a switch in the handle region close to the second retention device (14) situated in the lower operating position, and the clamping part of the retention device (14) can be operated by means of the same switch or by means of another switch.

12. A device according to one of Claims 1 to 11,
**characterised in that** the clamping part is coupled with the control element for moving the second retention device (14) out of the operating position into the upper set position in such a manner that the control element is switched on when the clamping part is operated in the closed position.

13. A device according to one of Claims 1 to 12,
**characterised in that** the clamping part is coupled with a tightening device (24) for the fitting piece (25) folded in a U-shape, by means of which a tightening of the fitting piece takes place when the clamping part is operated.

14. A device according to Claim 13,
**characterised in that** the tightening device (24) consists of rod elements (26) that can be pushed into the U-shaped loop (25) of the fitting piece from the open sides, which rod elements can be lowered in the pushed-in position to the base of the U-shape of the loop (25) until abutting the base, by dead weight or by movement of dead weight braked by means of counter-weights, it being possible to restore the bar elements (26) by means of the U-shaped loop (25) right to the upper initial position, adjustment means being disposed close to the upper initial position, by means of which the rod elements (26) can be pulled transversally out the loop (25).

15. A device according to one of Claims 1 to 14,
**characterised in that** edge detection devices and edge alignment means controlled thereby are disposed on either side of the lower end of the U-shaped loop (25) of the fitting piece.

## Revendications

1. Dispositif pour la confection et la couture d'un revêtement (1), notamment une housse de coussin ou de couette en matériau textile, une pièce d'ajustage textile et essentiellement rectangulaire présentant un ourlet (2, 3) sur ses lisières des bords transversaux, la pièce d'ajustage étant pliée en forme de U, de sorte que la première lisière du bord transversal (2) est rabattue autour de la seconde lisière du bord transversal (3), la seconde lisière du bord transversal (3) étant placée dans le pli et la première lisière du bord transversal (1) étant placée sur la pièce d'ajustage pliée à écart de la seconde lisière du bord transversal (3), et qu'ensuite les deux lisières des bords longitudinaux (5, 6) sont ourlées pour la fixation de la couche de pli, **caractérisé en ce que** le dispositif est constitué d'un dispositif de transport (8) dirigé horizontalement, avec un chemin de transport (11) horizontal pour la pièce d'ajustage pliée, au moyen duquel dispositif de transport la pièce d'ajustage peut être amenée à une station de confectionnement, de préférence à un dispositif confectionnant et cousant les ourlets sur les lisières des bords longitudinaux, **en ce que** des surfaces de guidage (12) sont placées de façon fixe sur le bâti en amont de la partie d'entrée du dispositif de transport (8), ces surfaces étant dirigées vers la partie d'entrée, **en ce qu'**un premier dispositif de maintien (13) est placé en amont des surfaces de guidages (12) sur le côté détourné du dispositif de transport (8) pour la mise en place et le maintien de la seconde lisière du bord transversal (3) de la pièce d'ajustage, **en ce qu'**un deuxième dispositif de maintien (14) est placé entre le premier dispositif de maintien (13) et les surfaces de guidages (12) pour la mise en place et le maintien de la première lisière du bord transversal (2) de la pièce d'ajustage, le second dispositif de maintien (14) étant réglable verticalement vers le haut par rapport à la partie d'entrée du dispositif de transport (8) d'une dimension correspondant à la longueur du repli à former, **en ce qu'**un troisième dispositif de maintien (15), dirigé parallèlement aux surfaces de guidage, composé de plaques de maintien (22) réglables vers ou depuis les surfaces de guidage, est placé au-dessus des surfaces de guidage (12), la deuxième lisière du bord transversal (3) de la pièce d'ajustage pouvant être retirée du premier dispositif de maintien (13) après la fixation de la première lisière du bord transversal (2) dans le deuxième dispositif de maintien (14) et pouvant être placée dans le troisième dispositif de maintien (15) et pouvant être fixée sur les surfaces de guidage (12) au moyen du dispositif de maintien (15), et **en ce que** les plaques de maintien (22) du troisième dispositif de maintien (15) peuvent être avancées en entraînant la deuxième lisière du bord transversal (3) en direction du dispositif de transport (8), déplacées contre la partie (16) de la pièce d'ajustage pendant du deuxième dispositif de maintien (14) et peuvent être approchées du dispositif de transport (8) en entraînant la pièce d'ajustage jusqu'au transfert des parties de la pièce d'ajustage reposant les unes sur les autres sur le dispositif de transport (8), le deuxième dispositif de maintien (14) pouvant être abaissé verticalement de manière correspondante à l'avance des plaques de maintien (22) et étant ouvert en position approchée des plaques de maintien (22).

2. Dispositif selon la revendication 1, **caractérisé en ce que** le dispositif est maintenu sur un bâti qui présente les pièces du dispositif de manière symétrique et qui est réglable transversalement au sens de transport des pièces d'ajustage sur différentes largeurs de la pièce d'ajustage.

3. Dispositif selon la revendication 1 ou 2, **caractérisé en ce que** le dispositif de transport (8) est constitué de commandes à courroie placées des deux côtés sur les parties latérales du bâti du dispositif parallèles au sens de transport (11).

4. Dispositif selon l'une des revendications 1 à 3, **caractérisé en ce que** les surfaces de guidage (12) sont formées par des plaques en forme de L en coupe longitudinale, dont une aile se termine devant le dispositif de transport (8), s'étend horizontalement, dépasse au-delà de la perpendiculaire abaissée du deuxième dispositif de maintien (14) et se raccorde à la deuxième aile recourbée vers le bas, à écart de la perpendiculaire, dans le sens d'alimentation et devant la perpendiculaire.

5. Dispositif selon l'une des revendications 1 à 4, **caractérisé en ce qu'**une poulie de renvoi (17) libre en rotation est placée dans le sens d'alimentation (11) devant les surfaces de guidage (12), notamment devant la deuxième aile, la poulie de renvoi présentant un revêtement augmentant le frottement ou étant structurée de façon à augmenter le frottement, la pièce d'ajustage serrée dans le premier dispositif de maintien (13) avec sa partie ourlée (3) étant dirigée en pendant devant la poulie de renvoi (17) et en formant une boucle en forme de U (25), étant légèrement déviée dans le sens de transport (8) par l'intermédiaire de la poulie de renvoi (17) et étant serrée ou pouvant être serrée avec l'autre partie transversale ourlée (2) dans le deuxième dispositif de maintien (14).

6. Dispositif selon l'une des revendications 1 à 5, **caractérisé en ce que** le premier dispositif de maintien (13) est constitué d'une pince à ressort avec une fente d'insertion ouverte vers le bas pour l'ourlet transversal (3).

7. Dispositif selon l'une des revendications 1 à 6, **caractérisé en ce que** le deuxième dispositif de maintien (14) est constitué d'une pince étau munie d'un bec de pince (18) pouvant être commandé par une machine et d'un bec de pince (20) rigide, dont la fente de serrage est ouverte vers le bas, une baguette en saillie (21) étant formée sur le bec de pince (20) rigide comme butée pour l'ourlet transversal (2) de la pièce d'ajustage, et, lorsque la pince étau est fermée, la partie du bord (2) de la pièce d'ajustage étant déplaçable transversalement mais maintenue verticalement de façon à ne pas pouvoir être déplacée, une pièce de serrage étant en outre maintenue pour la fixation terminale de la position de la partie du bord (2) serrée de la pièce d'ajustage sur le bec de pince (18) mobile, au moyen de laquelle pièce la partie du bord (2) peut être pressée fixement contre le bec de pince rigide (20).

8. Dispositif selon l'une des revendications 1 à 7, **caractérisé en ce que** le deuxième dispositif de maintien (14) est maintenu de façon mobile dans un guidage vertical fixé sur le bâti, un organe de commande étant maintenu du côté du bâti, au moyen duquel le deuxième dispositif de maintien (14) est réglable d'une position inférieure de manutention à une position supérieure théorique et peut être ramené par effet de traction de la plaque de maintien (22) du troisième dispositif de maintien (15) sur une pièce (16) de la pièce d'ajustage serrée dans le deuxième dispositif de maintien (14) de la position supérieure théorique à la position de manutention inférieure, un contre-poids agissant à l'encontre de l'organe de commande étant de préférence maintenu sur le deuxième dispositif de maintien (14).

9. Dispositif selon l'une des revendications 1 à 8, **caractérisé en ce que** le deuxième dispositif de maintien (14) est couplé à un dispositif de commande au moyen duquel le dispositif de maintien (14) doit être ouvert lorsque la position de manutention inférieure est atteinte et au moyen duquel le dispositif de maintien (14) peut être fermé après la mise en place de la lisière d'ourlet transversal (2) de la pièce d'ajustage.

10. Dispositif selon l'une des revendications 1 à 9, **caractérisé en ce que** le troisième dispositif de maintien (15) est déplaçable par des moyens de commande pneumatiques en direction de la fente d'insertion du dispositif de transport (8).

11. Dispositif selon l'une des revendications 1 à 10, **caractérisé en ce que** le deuxième dispositif de transport (14) doit être fermé au moyen d'un commutateur commandable par la personne de service, de préférence au moyen d'un commutateur dans la partie de préhension à proximité du deuxième dispositif de maintien (14) se trouvant dans la position de manutention inférieure, et la pièce de serrage du dispositif de maintien (14) pouvant être commandée au moyen du même commutateur ou au moyen d'un autre commutateur.

12. Dispositif selon l'une des revendications 1 à 11, **caractérisé en ce que** la pièce de serrage est couplée à l'organe de commande pour déplacer le deuxième dispositif de maintien (14) de la position de manutention à la position théorique supérieure de telle sorte que, lorsque, en position de fermeture, la pièce de serrage est activée, l'organe de commande est mis en marche.

13. Dispositif selon l'une des revendications 1 à 12, **caractérisé en ce que** la pièce de serrage est couplée à un dispositif de raidissement (24) pour la pièce d'ajustage (25) pliée en forme de U, au moyen duquel la pièce d'ajustage est raidie lorsque la pièce de serrage est activée.

14. Dispositif selon la revendication 13, **caractérisé en ce que** le dispositif de raidissement (24) est constitué d'éléments (26) en baguettes pouvant être poussés dans la boucle (25) en forme de U de la pièce d'ajustage par les côtés ouverts, éléments qui, en position rentrée, peuvent être abaissés vers la base de la boucle (25) en forme de U jusqu'à être appliqués contre la base sous l'effet de leur propre poids ou d'un mouvement dû à leur propre poids freiné par des contre-poids, les éléments (26) en baguettes étant rétractables au moyen de la boucle en forme de U (25) jusqu'en position initiale supérieure, des moyens de commande étant placés à proximité de la position initiale supérieure, au moyen desquels les éléments (26) en baguettes peuvent être retirés transversalement hors de la boucle (25).

15. Dispositif selon l'une des revendications 1 à 14, **caractérisé en ce que** des dispositifs de prise des lisières et des moyens d'orientation des lisières commandés par ceux-ci sont placés des deux côtés de l'extrémité inférieure de la boucle (25) en forme de U de la pièce d'ajustage.
